# EUROPÄISCHE PATENTSCHRIFT

(11) **EP 4 026 152 B1**
(45) Veröffentlichungstag und Bekanntmachung des Hinweises auf die Patenterteilung: **22.01.2025**
(21) Anmeldenummer: 20789874.3
(22) Anmeldetag: 02.10.2020
(51) Int. Cl.: H01H 1/50, H01H 33/662, H01H 33/666, H01H 33/12

(54) **VAKUUMSCHALTVORRICHTUNG FÜR EINE SCHALTUNG MIT HAUPT- UND NEBENSTROMPFAD**
VACUUM SWITCH DEVICE FOR A CIRCUIT HAVING A MAIN AND AUXILIARY CURRENT PATH
DISPOSITIF DE COMMUTATION SOUS VIDE POUR CIRCUIT AYANT UN TRAJET DE COURANT PRINCIPAL ET AUXILIAIRE

(30) Priorität: 29.10.2019 DE 102019216663
(43) Veröffentlichungstag der Anmeldung: 13.07.2022
(73) Patentinhaber: Siemens Aktiengesellschaft, 80333 München (DE)
(72) Erfinder: RATKA, Martin, 61381 Friedrichsdorf (DE); SCHUMANN, Holger, 12623 Berlin (DE); HOHMANN, Stefan, 60439 Frankfurt am Main (DE); SCHÜMANN, Ulf, 14624 Dallgow-Döberitz (DE)
(74) Vertreter: Siemens Patent Attorneys
(86) Internationale Anmeldenummer: PCT/EP2020/077631
(87) Internationale Veröffentlichungsnummer: WO 2021/083609

(56) Entgegenhaltungen:
- EP-A1- 2 479 769
- EP-A1- 3 109 878
- WO-A1-90/03657
- GB-A- 1 206 297
- JP-Y1- S4 312 016
- US-A- 2 981 813

## Beschreibung

### Technisches Gebiet der vorliegenden Erfindung

Die vorliegende Erfindung betrifft eine Vakuumschaltvorrichtung, insbesondere eine Vakuumschaltröhre, und eine Schaltung mit einem Hauptstrompfad und einem dazu parallelen Nebenstrompfad, wobei in dem Nebenstrompfad eine Vakuumschaltvorrichtung angeordnet ist.

**Fig. 9** zeigt eine konventionelle Vakuumschaltvorrichtung in Gestalt einer Vakuumschaltröhre. Die konventionelle Vakuumschaltvorrichtung hat einen Gehäusekörper, der ein elektrisch isolierendes Material wie zum Beispiel eine Keramikröhre aufweist, einen ortsfesten elektrischen Kontakt, der ortsfest bezüglich des Gehäusekörpers und innerhalb des Gehäusekörpers angeordnet ist, und einen beweglichen elektrischen Kontakt, der beweglich bezüglich des Gehäusekörpers und innerhalb des Gehäusekörpers derart angeordnet ist, dass er bei seiner Bewegung zu dem ortsfesten elektrischen Kontakt mit diesem einen elektrischen Kontakt herstellt und bei seiner Bewegung von dem ortsfesten elektrischen Kontakt den elektrischen Kontakt unterbricht.

Vakuumschaltröhren müssen im Betrieb anwendungsspezifischen technischen Anforderungen genügen, insbesondere auch hinsichtlich der äußeren Spannungsfestigkeit. Am axialen Ende der Keramikröhre ist herstellungsbedingt eine Metallisierungskante bzw. Lotkante vorhanden, die als eine potentielle Schwachstelle für die äußere Spannungsfestigkeit U gilt. Um der Anforderung der äußeren Spannungsfestigkeit in der Einsatzumgebung zu genügen, können unterschiedliche Designmerkmale an der Röhre (inkl. Einbausituation) oder Isoliermöglichkeiten (Gas, Öl, Silikon, etc.) verwendet werden. Zum einem kann durch eine ausreichende Dimensionierung der Keramiklänge in Luft oder durch gasförmige Isoliermedien wie SF6 (oder andere technische Gase auch mit erhöhtem Druck gegenüber der Atmosphäre) eine ausreichende Spannungsfestigkeit generiert werden. Andere konventionelle Maßnahmen umfassen ein Silikonisieren von ganzen Röhren oder ein partielles Isolieren der Metallisierungskante z.B. durch Pottband.

Eine weitere Anforderung an die Röhre ist eine ausreichende Kontaktandruckkraft zwischen dem ortsfesten elektrischen Kontakt und dem bewegbaren elektrischen Kontakt. Die stromführenden Kontakte der Vakuumschaltvorrichtung werden durch äu-ßere Kräfte geschlossen gehalten. Diese Kräfte setzen sich aus der Schließkraft durch die Druckdifferenz von innen nach außen und zusätzlichen, von außen eingeleiteten schließenden Kräften zusammen, die oft durch Federn realisiert werden (Feigen + Feder). Die Kräfte verhindern ein Abheben der Kontakte bei hohen Strömen und reduzieren den Innenwiderstand der Strombahn. Insbesondere bei Anwendungen, in denen nur kleine Ströme beherrscht werden müssen, werden aufgrund der quadratischen Abhängigkeit zum Strom nur kleine Kontaktandruckkräfte benötigt. Wenn die Eigenschließkraft der Röhre selbst relativ klein ist und zudem durch Bauteiltoleranzen schwankt, werden durch zusätzlich von außen aufgebrachten Kräften definierte Verhältnisse geschaffen. Die Erzeugung der Kontaktkräfte für Vakuumschaltröhren wird üblicherweise außerhalb der Röhre in entsprechenden Federbaugruppen verwirklicht.

Aus der GB 1 206 297 A ist eine Vakuumschaltröhre bekannt, die einen in einem Lager geführten Bewegkontakt aufweist, der mittels eines Balges bewegbar angeordnet ist.

Die US2,981,813 offenbart einen Vakuumschalter, bei dem der Bewegkontaktbolzen in einem Lager in einem Balg geführt ist.

Die EP 2479 769 A1 zeigt eine Schalteinrichtung mit einem Hauptstrompfad und einem Nebenstrompfad mit einem Vakuumschalter.

Aus der WO 90/03657 A1 ist eine Schaltung bekannt, die einen Hauptstrompfad und einen Nebenstrompfad mit einem Vakuumschalter aufweist.

Die EP 3 109 878 A1 offenbart eine Vakuumschaltröhre mit einem Lager und einer Federanordnung, die auf den Bewegkontakt wirkt.

### Kurzfassung der Erfindung

Es besteht ein Bedarf an einer Vakuumschaltvorrichtung, die die vorstehend genannten Anforderungen einer ausreichenden äußeren Spannungsfestigkeit sowie einer ausreichenden Kontaktandruckkraft durch einen vereinfachten Aufbau verwirklicht, und die in einem Nebenstrompfad integriert werden kann. Dieser Bedarf kann durch die Gegenstände der unabhängigen Ansprüche erfüllt werden. Die vorliegende Erfindung ist entsprechend den abhängigen Ansprüchen weitergebildet.

Gemäß einem ersten Aspekt der Erfindung hat eine Vakuumschaltvorrichtung einen Gehäusekörper, der ein elektrisch isolierendes Material aufweist, einen ortsfesten elektrischen Kontakt, der ortsfest bezüglich des Gehäusekörpers und innerhalb des Gehäusekörpers angeordnet ist, einen beweglichen elektrischen Kontakt, der beweglich bezüglich des Gehäusekörpers und innerhalb des Gehäusekörpers derart angeordnet ist, dass er bei seiner Bewegung zu dem ortsfesten elektrischen Kontakt mit diesem einen elektrischen Kontakt herstellt und bei seiner Bewegung von dem ortsfesten elektrischen Kontakt den elektrischen Kontakt unterbricht, und ein Gleitlager, das mit dem Gehäusekörper verbunden ist und den beweglichen elektrischen Kontakt für dessen Bewegung zu und von dem ortsfesten elektrischen Kontakt gleitend stützt. Das Gleitlager weist ein elektrisch leitendes Material auf und schirmt den Gehäusekörper zumindest teilweise dielektrisch ab. Das Gleitlager weist eine Federstütze auf, an der ein Federelement gestützt ist, das den beweglichen elektrischen Kontakt in Richtung zum ortsfesten elektrischen Kontakt drückt.

Gemäß der vorliegenden Erfindung übernimmt das Gleitlager eine Vielzahl von Funktionen, nämlich nicht nur die Gleitlagerung des beweglichen elektrischen Kontakts, sondern auch die Funktion der dielektrischen Absteuerung der Metallisierungskante sowie die Gegenlagerung des (zum Beispiel in einem Balgraum integrierten) Federelements für den Aufbau der Kontaktkraft. Damit sind bereits viele Funktion in der Baugruppe bestehend aus dem Gleitlager und dem Federelement integriert. Weiter weist der Gehäusekörper an einem seiner axialen Enden einen Flansch auf, der ein elektrisch leitendes Material aufweist, wobei das Gleitlager den Flansch zumindest teilweise elektrisch abschirmt. Das Gleitlager aus elektrisch leitendem Material übernimmt durch seine geometrische Gestaltung (ggf. im Zusammenspiel mit dem Flansch) zusätzlich die Funktion der dielektrischen Absteuerung der Metallisierungskante, indem das elektrische Feld im Bereich der Metallisierungskante derart homogenisiert wird, dass die dielektrische Festigkeit dort erhöht werden kann.

Auch weist das Gleitlager einen tubusförmigen Gleitabschnitt, der koaxial gleitend auf dem Schaftabschnitt des beweglichen elektrisches Kontakts aufgesetzt ist, und einen Schirmabschnitt auf, der sich von dem Gleitabschnitt radial nach au-ßen erstreckt und den Flansch des Gehäusekörpers wie auch die Lotkante zumindest teilweise elektrisch abschirmt. Damit wird ebenfalls eine besonders kompakte Bauform erzielt.

Weiter weist der Schirmabschnitt des Gleitlagers mindestens einen sich spiralförmig erstreckenden Schlitz auf.

Dadurch erhält der Schirmabschnitt eine federnde Gestaltung, welche zusätzlich der Montage und Zentrierung des Gleitlagers bezüglich einer externen Vorrichtung dient.

Gemäß einem Ausführungsbeispiel weist der bewegliche elektrische Kontakt einen Kontaktabschnitt und einen damit verbundenen axialen Schaftabschnitt auf, und das Federelement ist koaxial auf dem Schaftabschnitt aufgesetzt und zwischen der Federstütze des Gleitlagers und einer weiteren Federstütze des beweglichen elektrischen Kontakts vorgespannt. Damit wird eine besonders kompakte Bauform erzielt.

Gemäß einem Ausführungsbeispiel ist das Gleitlager durch einen Bajonettverschluss, einen Schnappverschluss, eine Klebeverbindung oder ein Gewinde an dem Gehäusekörper angebracht. Gemäß einem Ausführungsbeispiel ist der Bajonettverschluss, der Schnappverschluss, die Klebeverbindung oder das Gewinde am Gleitabschnitt des Gleitlagers vorgesehen. Die Montage und Fixierung des Gleitlagers an/in dem Gehäusekörper werden durch das integriertes Bajonettprinzip bzw./oder durch den Schnappverschluss, eine Klebeverbindung, bzw./oder das Gewinde vereinfacht.

Gemäß einem Ausführungsbeispiel ist der Schirmabschnitt des Gleitlagers zum Gehäusekörper hin axial geneigt. Gemäß einem Ausführungsbeispiel ist der Schirmabschnitt an einem axialen Ende des Gleitabschnitts angeordnet. Damit werden eine kompakte Bauform und gleichzeitig eine wirksame dielektrische Absteuerung erzielt.

Gemäß einem Ausführungsbeispiel weist der Schirmabschnitt des Gleitlagers einen Anschlag auf, der dazu vorgesehen ist, das Gleitlager in seinem eingebauten Zustand zu zentrieren und axial abzustützen. Damit ist eine weitere Funktion im Gleitlager integriert, nämlich die Aufnahme und Zentrierung des Gleitlagers bzw./oder des Gehäusekörpers in der Vakuumschaltvorrichtung.

Gemäß einem Ausführungsbeispiel ist der Schirmabschnitt in axialer Richtung (zum Beispiel durch den sich spiralförmig erstreckenden Schlitz) elastisch verformbar. Durch die federnde Gestaltung des Schirmabschnitts wird zum einen eine Montage in einen Hinterschnitt ermöglicht und zum anderen sichergestellt, dass der äußere Schirmabschnitt immer an der Lotkante anliegt und diese zuverlässig absteuert. Die Gegenkraft des Federelements wird über das Gleitlager an den Schirmabschnitt des Gleitlagers weitergeleitet und von dort auf einen externen Aufnahmekörper übertragen.

Gemäß einem Ausführungsbeispiel hat die Vakuumschaltvorrichtung des Weiteren einen Balg, der koaxial über dem Federelement und koaxial über dem tubusförmigen Gleitabschnitt des Gleitlagers angeordnet und mit dem beweglichen elektrischen Kontakt einerseits und dem Gehäusekörper andererseits verbunden ist.

Gemäß einem Ausführungsbeispiel ist die Vakuumschaltvorrichtung eine Vakuumschaltröhre.

Gemäß einem Ausführungsbeispiel steht der Schaftabschnitt des beweglichen elektrischen Kontakts axial über das Gleitlager hinaus vor und weist an seinem axialen Ende einen Kopplungsabschnitt auf, an dem ein externes Betätigungselement wie zum Beispiel eine Wippe koppelbar ist, um den beweglichen elektrischen Kontakt zu dem ortsfesten elektrischen Kontakt hin oder von diesem weg zu bewegen.

Gemäß einem zweiten Aspekt der Erfindung ist eine Schaltung mit einem Hauptstrompfad und einem dazu parallelen Nebenstrompfad vorgesehen, wobei in dem Nebenstrompfad eine Vakuumschaltvorrichtung, wobei die eine Vakuumschaltvorrichtung eine Ausführungsform des vorstehend beschriebenen erstens Aspektes der Erfindung ist, angeordnet ist, die folgendes aufweist: einen Gehäusekörper, der ein elektrisch isolierendes Material aufweist; einen ortsfesten elektrischen Kontakt, der ortsfest bezüglich des Gehäusekörpers und innerhalb des Gehäusekörpers angeordnet ist; einen beweglichen elektrischen Kontakt, der beweglich bezüglich des Gehäusekörpers und innerhalb des Gehäusekörpers derart angeordnet ist, dass er bei seiner Bewegung zu dem ortsfesten elektrischen Kontakt mit diesem einen elektrischen Kontakt herstellt und bei seiner Bewegung von dem ortsfesten elektrischen Kontakt den elektrischen Kontakt unterbricht; und ein Federelement, das den beweglichen elektrischen Kontakt in Richtung zum ortsfesten elektrischen Kontakt drückt. Gemäß einem Ausführungsbeispiel hat die Vakuumschaltvorrichtung einen Balg, der koaxial um das Federelement herum angeordnet ist oder der durch das Federelement gebildet ist.

Vorzugsweise ist die Vakuumschaltvorrichtung eine Ausführungsform des vorstehend beschriebenen erstens Aspektes der Erfindung.

Vorzugsweise ist mindestens eines der folgenden Merkmale erfüllt: ein Hub des beweglichen elektrischen Kontakts beträgt 4 bis 20 mm, vorzugsweise 6 bis 10 mm; ein Lastausschaltstrom im Nebenstrompfad ist kleiner als 1250 A, vorzugsweise 630 A ± 30 A; eine Stromflussdauer während eines Ausschaltvorgangs der Vakuumschaltvorrichtung beträgt 1 bis 20 ms; die Schaltung wird in einem Spannungsbereich verwendet, der größer als oder gleich 1 kV ist, vorzugsweise in einem Bereich zwischen einschließlich 1 kV und 52 kV; ein Übernahmestrom bei einer Lasttrennschalter-Sicherungs-Kombination im Nebenstrompfad ist kleiner als 2500 A; eine Federkonstante des Federelements ist in einem Bereich zwischen einschließlich 1 und 15 N/mm.

Die bisher in Schaltanlagen eingesetzten konventionellen Vakuumröhren kamen immer in Leistungsschaltern im Hauptstrompfad zum Einsatz. Eine wichtige und anspruchsvolle Anforderung für Vakuumröhren in diesem konventionellen Anwendungsfall war die Tragfähigkeit von Kurzschlussströmen. Hierbei wirken verhältnismäßig sehr hohe Kräfte, welche entsprechend große und starke Federn erforderlich machen. Aufgrund der Größe der Feder hat sich eine Positionierung der Feder im Balg nicht angeboten.

Die vorliegende Erfindung verwendet eine Vakuumschaltvorrichtung für den Einsatz in einem Nebenstrompfad bzw. Bypass. Hier entfällt die Anforderung an die Tragfähigkeit von Kurzschlussströmen. Das verwendete Federelement dient als mechanische Unterstützung. Sie ist vergleichsweise schwach und kompakt. Daher kann das Federelement für eine Verwendung in einer Vakuumschaltröhre innerhalb eines Balgs angeordnet sein.

### Kurzbeschreibung der Zeichnungen

Die vorstehend definierten Aspekte und weitere Aspekte der vorliegenden Erfindung ergeben sich aus den nachfolgend beschriebenen Ausführungsbeispielen. Die Erfindung wird für ihre Ausführbarkeit im Folgenden anhand der Ausführungsbeispielen näher beschrieben, auf die die Erfindung jedoch nicht beschränkt ist.
- Fig. 1: zeigt einen Längsschnitt durch eine Vakuumschaltvorrichtung gemäß einem Ausführungsbeispiel der vorliegenden Erfindung;
- Fig. 2: zeigt eine perspektivische Ansicht einer Baugruppe bestehend aus einem Gleitlager und einem Federelement gemäß dem Ausführungsbeispiel;
- Fig. 3: zeigt eine perspektivische Ansicht einer Baugruppe bestehend aus dem Gleitlager, dem Federelement, eines beweglichen elektrischen Kontakts und einer Abschirmung gemäß dem Ausführungsbeispiel;
- Fig. 4: zeigt eine perspektivische Ansicht einer Baugruppe bestehend aus einer Keramikröhre, einem Flansch und dem beweglichen elektrischen Kontakt;
- Fig. 5: zeigt eine perspektivische Ansicht einer Baugruppe bestehend aus dem Flansch, dem beweglichen elektrischen Kontakt und dem Gleitlager;
- Fig. 6: zeigt einen perspektivischen Längsschnitt durch die Vakuumschaltvorrichtung gemäß dem Ausführungsbeispiel der vorliegenden Erfindung;
- Fig. 7: zeigt einen Längsschnitt durch die Vakuumschaltvorrichtung gemäß dem Ausführungsbeispiel der vorliegenden Erfindung;
- Fig. 8: zeigt ein Ersatzschaltbild einer Schaltung mit einem Hauptstrompfad und einem dazu parallelen Nebenstrompfad, wobei in dem Nebenstrompfad eine Vakuumschaltvorrichtung angeordnet ist; und
- Fig. 9: zeigt eine konventionelle Vakuumschaltvorrichtung.

### Figurenbeschreibung

Die Zeichnungen sind schematisch dargestellt. Es wird darauf hingewiesen, dass in verschiedenen Figuren ähnliche oder identische Elemente mit denselben Bezugszeichen versehen sind.

**Fig. 1** zeigt einen Längsschnitt durch eine Vakuumschaltvorrichtung 1 gemäß einem Ausführungsbeispiel der vorliegenden Erfindung. Die Vakuumschaltvorrichtung 1 ist eine Vakuumschaltröhre und hat einen zylindrischen Gehäusekörper 2, der ein elektrisch isolierendes Material aufweist bzw. aus einem elektrisch isolierenden Material ausgebildet ist. Das elektrisch isolierende Material kann eine Keramik sein. Das elektrisch isolierende Material kann durch eine Röhre gebildet sein, wie im dargestellten Ausführungsbeispiel insbesondere durch eine zylindrische Keramikröhre 19. Innerhalb des Gehäusekörpers 2 sind ein ortsfester elektrischer Kontakt 3, der ortsfest bezüglich des Gehäusekörpers 2 angeordnet ist, und ein beweglicher elektrischer Kontakt 4 angeordnet, der beweglich bezüglich des Gehäusekörpers 2 so angeordnet ist, dass er bei seiner Bewegung zu dem ortsfesten elektrischen Kontakt 3 mit diesem einen elektrischen Kontakt herstellt und bei seiner Bewegung von dem ortsfesten elektrischen Kontakt 3 den elektrischen Kontakt unterbricht.

Die Vakuumschaltvorrichtung 1 hat ferner ein Gleitlager 5, das mit dem Gehäusekörper 2 verbunden ist und den beweglichen elektrischen Kontakt 4 für dessen Bewegung zu und von dem ortsfesten elektrischen Kontakt 3 gleitend stützt. Das Gleitlager 5 weist ein elektrisch leitendes Material auf bzw. es ist aus einem elektrisch leitenden Material ausgebildet, und es schirmt den Gehäusekörper 2 zumindest teilweise elektrisch ab. An dem Gleitlager 5 ist eine Federstütze 6 vorgesehen, an der ein Federelement 7 in Gestalt einer Druckfeder gestützt ist, die den beweglichen elektrischen Kontakt 4 in Richtung zum ortsfesten elektrischen Kontakt 3 drückt. Das Federelement 7 ist koaxial auf dem Schaftabschnitt 10 aufgesetzt und zwischen der Federstütze 6 des Gleitlagers 5 und einer weiteren Federstütze 11 des beweglichen elektrischen Kontakts 4 vorgespannt.

Der bewegliche elektrische Kontakt 4 hat einen Kontaktabschnitt 9 und einen damit verbundenen axialen Schaftabschnitt 10.

Der Gehäusekörper 2 hat an einem seiner axialen Enden (am rechten Ende in der Fig. 1) einen Flansch 8, der ein elektrisch leitendes Material aufweist bzw. der aus einem elektrisch leitenden Material ausgebildet ist, wobei das Gleitlager 5 den Flansch 8 zumindest teilweise elektrisch abschirmt. Der Gehäusekörper 2 hat des Weiteren an seinem anderen axialen Ende (am linken Ende in der Fig. 1) einen weiteren Flansch 18, der ein elektrisch leitendes Material aufweist bzw. der aus einem elektrisch leitenden Material ausgebildet ist. Im dargestellten Ausführungsbeispiel ist der Gehäusekörper 2 demnach durch die zylindrische Keramikröhre 19, den Flansch 8 und den weiteren Flansch 18 gebildet.

Der Schaftabschnitt 10 des beweglichen elektrischen Kontakts 4 steht axial über das Gleitlager 5 hinaus vor und weist an seinem axialen Ende einen Kopplungsabschnitt 16 auf, an dem ein externes Betätigungselement wie zum Beispiel eine Wippe koppelbar ist, um den beweglichen elektrischen Kontakt 4 zu dem ortsfesten elektrischen Kontakt 3 hin oder von diesem weg zu bewegen.

Das Gleitlager 5 hat einen tubusförmigen Gleitabschnitt 12, der koaxial gleitend auf dem Schaftabschnitt 10 des beweglichen elektrisches Kontakts 4 aufgesetzt ist, und einen Schirmabschnitt 13, der sich von dem Gleitabschnitt 12 radial nach außen erstreckt und den Flansch 8 des Gehäusekörpers 2 zumindest teilweise elektrisch abschirmt.

In der Schnittstelle zwischen der Keramikröhre 19 und dem Flansch 8 ist eine Lotkante bzw. eine Metallisierungskante des Gehäusekörper 2 vorhanden, die üblicherweise als eine Schwachstelle bezüglich der dielektrischen Festigkeit bzw. der äußeren Durchschlagsfestigkeit gilt. Das Gleitlager 5 und insbesondere dessen Schirmabschnitt 5 sorgen bei der vorliegenden Erfindung jedoch für eine dielektrische Absteuerung bzw. für eine Glättung des elektrischen Feldes im Bereich der Metallisierungskante, so dass die dielektrische Festigkeit dort signifikant verbessert werden kann.

Die Vakuumschaltvorrichtung 1 hat des Weiteren einen Balg 15, der koaxial über dem Federelement 7 und koaxial über dem tubusförmigen Gleitabschnitt 12 des Gleitlagers 5 angeordnet und mit dem beweglichen elektrischen Kontakt 4 einerseits und dem Gehäusekörper 2 (d.h. dem Flansch 8) andererseits verbunden ist. Damit wird eine besonders kompakte Bauform erzielt. Der Balg 15 ist durch eine am beweglichen elektrischen Kontakt 4 angeordnete, topfförmige Abschirmung 17 geschützt.

Das Federelement 7 muss nicht notwendigerweise als separate Druckfeder ausgeführt sein. In einer Ausführungsform kann der Balg 15 zusätzlich die Funktion und Eigenschaft des Federelements 7 übernehmen. In einer anderen Ausführungsform können das Federelement 7 und das Gleitlager 5 einstückig ausgebildet sein, wobei die Federstütze 6 beispielsweise durch eine stoff-, form- oder kraftschlüssige Kopplung zwischen dem Federelement 7 und dem Gleitlager 5 verwirklicht werden kann.

Der Schirmabschnitt 13 des Gleitlagers 5 ist an einem axialen Ende des Gleitabschnitts 12 angeordnet, und er ist zum Gehäusekörper 2 hin axial geneigt. In dem Schirmabschnitt 13 des Gleitlagers 5 ist eine Mehrzahl von sich spiralförmig erstreckenden Schlitzen 14 ausgebildet, so dass der Schirmabschnitt 13 in axialer und radialer Richtung elastisch verformbar ist.

**Fig. 2** zeigt eine perspektivische Ansicht einer Baugruppe bestehend aus dem Gleitlager 5 und dem Federelement 7 gemäß dem Ausführungsbeispiel. Fig. 2 zeigt insbesondere die Federstütze 6 für das Federelement 7, den Gleitabschnitt 12, den Schirmabschnitt 13 und die Mehrzahl der Schlitze 14 im Schirmabschnitt 13 des Gleitlagers 5. Die Fig. 2 zeigt außerdem einen Bajonettverschluss 20, durch den das Gleitlager 5 an dem Gehäusekörper 2 angebracht ist. Der Bajonettverschluss 20 ist an einer äußeren Mantelfläche des Gleitabschnitts 12 ausgebildet und gelangt mit einer komplementär ausgebildeten Innenkontur des Flansches 8 in Eingriff. Dabei wird der Gleitabschnitt 12 des Gleitlagers 5 in eine zentrale Durchgangsöffnung im Flansch 8 eingeführt, und durch eine Drehung des Gleitlagers 5 gelangt der Bajonettverschluss 20 in Eingriff bzw. schließt der Bajonettverschluss 20.

**Fig. 3** zeigt eine perspektivische Ansicht einer Baugruppe bestehend aus dem Gleitlager 5, dem Federelement 7, des beweglichen elektrischen Kontakts 4, der den Kontaktabschnitt 9 und den Schaftabschnitt 10 aufweist, und der Abschirmung 17 gemäß dem Ausführungsbeispiel. Die Schlitze 14 im Schirmabschnitt 13 des Gleitlagers 5 sind ebenso gezeigt.

**Fig. 4** zeigt eine perspektivische Ansicht einer Baugruppe bestehend aus der Keramikröhre 19, dem Flansch 8 und dem beweglichen elektrischen Kontakt 4. Der Schaftabschnitt 10 des beweglichen elektrischen Kontakts 4 steht axial über das sich hinter dem Flansch 8 befindlichen Gleitlager 5 (nicht in der Fig. 4 gezeigt) hinaus vor und weist an seinem axialen Ende den Kopplungsabschnitt 16 auf, an dem das externe Betätigungselement wie zum Beispiel die Wippe koppelbar ist, um den beweglichen elektrischen Kontakt 4 zu dem ortsfesten elektrischen Kontakt 3 hin oder von diesem weg zu bewegen.

**Fig. 5** zeigt eine perspektivische Ansicht einer Baugruppe bestehend aus dem sich hinter dem Gleitlager 5 befindlichen Flansch 8, dem beweglichen elektrischen Kontakt 4 und dem Gleitlager 5. Die Fig. 5 zeigt im Vergleich mit der Fig. 4 den Zustand, bei dem das Gleitlager 5 über dem Flansch 8 angeordnet ist.

**Figuren 6 und 7** zeigen jeweils perspektivische Längsschnitte durch die Vakuumschaltvorrichtung 1 gemäß dem Ausführungsbeispiel der vorliegenden Erfindung. Die verschiedenen Komponenten und Funktionen des Gleitlagers 5 sind nochmals angegeben. Das Bezugszeichen A bezeichnet die Lagerfunktion für die Gleitlagerung des beweglichen elektrischen Kontakts 4 durch den Gleitabschnitt 12 des Gleitlagers 5. Das Bezugszeichen B bezeichnet die Funktion des Gleitlagers 5 zur dielektrischen Absteuerung bzw. zur Glättung des elektrischen Felds mittels des Schirmabschnitts 13, der die Metallisierungskante oder Lotkante des Gehäusekörpers 2 abschirmt.

Das Bezugszeichen C bezeichnet die vorstehend bereits angesprochene Funktion zum Zentrieren des Gleitlagers 5. Die Zentrierung wird durch einen Anschlag 22 bewirkt. Der Anschlag 22 ist durch eine erhabene, ringförmige Kontur des Schirmabschnitts 13 gebildet und greift in eine komplementäre Ausnehmung eines externen Aufnahmekörpers 21 entsprechend dem Feder-Nut-Prinzip ein.

In der Fig. 7 sind des Weiteren Kraftflüsse dargestellt. Der mit dem Bezugszeichen D bezeichnete Pfeil zeigt den Kraftfluss der Federkraft des Federelements 7 zwischen dem Anschlag 22 und der am beweglichen elektrischen Kontakt 4 ausgebildeten weiteren Federstütze 11. Der mit dem Bezugszeichen E bezeichnete Pfeil zeigt den Kraftfluss einer Kraft zwischen dem Flansch 8 und dem Kontaktabschnitt 9. Diese Kraft setzt sich aus einer durch den Balg 15 aufgebrachten Balgkraft und einer von außen aufgebrachten Gasdruckdifferenzkraft zusammen.

**Fig. 8** zeigt ein Ersatzschaltbild einer Schaltung 100 mit einem Hauptstrompfad 30 und einem dazu parallelen Nebenstrompfad 40, wobei in dem Nebenstrompfad 40 eine Vakuumschaltvorrichtung 1 angeordnet ist. Der Hauptstrompfad 30 und der Nebenstrompfad 40 haben jeweils an einem Ende einen gemeinsamen Knotenpunkt P, der mit einer ersten Leitung 60 verbunden ist. Die jeweils anderen Enden des Hauptstrompfads 30 und des Nebenstrompfads 40 sind über eine Schaltvorrichtung 50 wahlweise mit einer zweiten Leitung 70 verbindbar.

Vorzugsweise aber nicht notwendigerweise kann die in der Fig. 1 gezeigte Vakuumschaltvorrichtung 1 in dem Nebenstrompfad angeordnet sein. Eine solche Vakuumschaltvorrichtung 1 hat einen Gehäusekörper 2, der ein elektrisch isolierendes Material aufweist, einen ortsfesten elektrischen Kontakt 3, der ortsfest bezüglich des Gehäusekörpers 2 und innerhalb des Gehäusekörpers 2 angeordnet ist, einen beweglichen elektrischen Kontakt 4, der beweglich bezüglich des Gehäusekörpers 2 und innerhalb des Gehäusekörpers 2 derart angeordnet ist, dass er bei seiner Bewegung zu dem ortsfesten elektrischen Kontakt 3 mit diesem einen elektrischen Kontakt herstellt und bei seiner Bewegung von dem ortsfesten elektrischen Kontakt 3 den elektrischen Kontakt unterbricht, und ein Federelement 7, das den beweglichen elektrischen Kontakt 4 in Richtung zum ortsfesten elektrischen Kontakt 3 drückt.

Das Federelement 7 ist vorzugsweise als Druckfeder ausgeführt. Die Vakuumschaltvorrichtung 1 kann einen Balg 15 aufweisen, der koaxial um das Federelement 7 herum angeordnet ist. Alternativ kann der Balg durch das Federelement 7 selbst gebildet sein.

Vorzugsweise ist mindestens eines der folgenden Merkmale erfüllt: ein Hub des beweglichen elektrischen Kontakts 4 beträgt 4 bis 20 mm, vorzugsweise 6 bis 10 mm; ein Lastausschaltstrom im Nebenstrompfad 40 ist kleiner als 1250 A, vorzugsweise 630 A ± 30 A; eine Stromflussdauer während eines Ausschaltvorgangs der Vakuumschaltvorrichtung 1 beträgt 1 bis 20 ms; die Schaltung 100 wird in einem Spannungsbereich verwendet, der größer als oder gleich 1 kV ist, vorzugsweise in einem Bereich zwischen einschließlich 1 kV und 52 kV; eine Federkonstante des Federelements ist in einem Bereich zwischen einschließlich 1 und 15 N/mm; ein Übernahmestrom bei einer Lasttrennschalter-Sicherungs-Kombination im Nebenstrompfad 40 ist kleiner als 2500 A. Bei der Lasttrennschalter-Sicherungs-Kombination kann eine Sicherung (nicht gezeigt) wie zum Beispiel eine Schmelzsicherung in Reihe mit der Vakuumschaltvorrichtung 1 in der zweiten Leitung 70 angeordnet sein. Die Sicherung kann am Ausgang der Vakuumschaltvorrichtung 1 angeordnet sein. Die Sicherung wiederum kann zum Beispiel mit einem Transformator verbunden sein, der am Ausgang der zweiten Leitung 70 angeschlossen ist.

Es ist zu beachten, dass der Begriff "aufweisen" andere Elemente oder Schritte nicht ausschließt. Auch Elemente, die in Verbindung mit verschiedenen Ausführungsformen beschrieben werden, können kombiniert werden. Es sei auch darauf hingewiesen, dass Bezugszeichen in den Ansprüchen nicht so ausgelegt werden sollten, dass sie den Umfang der Ansprüche widerspiegeln.

### Bezugszeichenliste

- 1: Vakuumschaltvorrichtung
- 2: Gehäusekörper
- 3: ortsfester elektrischer Kontakt
- 4: beweglicher elektrischer Kontakt
- 5: Gleitlager
- 6: Federstütze
- 7: Federelement
- 8: Flansch
- 9: Kontaktabschnitt
- 10: Schaftabschnitt
- 11: weitere Federstütze
- 12: Gleitabschnitt
- 13: Schirmabschnitt
- 14: Schlitz
- 15: Balg
- 16: Kopplungsabschnitt
- 17: Abschirmung
- 18: weiterer Flansch
- 19: Keramikröhre
- 20: Bajonettverschluss
- 21: externer Aufnahmekörper
- 22: Anschlag
- 30: Hauptstrompfad
- 40: Nebenstrompfad
- 50: Schaltvorrichtung
- 60: erste Leitung
- 70: zweite Leitung
- 100: Schaltung

## Patentansprüche

1. Vakuumschaltvorrichtung (1) mit:
einem Gehäusekörper (2), der ein elektrisch isolierendes Material aufweist;
einem ortsfesten elektrischen Kontakt (3), der ortsfest bezüglich des Gehäusekörpers (2) und innerhalb des Gehäusekörpers (2) angeordnet ist; und
einem beweglichen elektrischen Kontakt (4), der beweglich bezüglich des Gehäusekörpers (2) und innerhalb des Gehäusekörpers (2) derart angeordnet ist, dass er bei seiner Bewegung zu dem ortsfesten elektrischen Kontakt (3) mit diesem einen elektrischen Kontakt herstellt und bei seiner Bewegung von dem ortsfesten elektrischen Kontakt (3) den elektrischen Kontakt unterbricht; wobei
ein Gleitlager (5), das mit dem Gehäusekörper (2) verbunden ist und den beweglichen elektrischen Kontakt (4) für dessen Bewegung zu und von dem ortsfesten elektrischen Kontakt (3) gleitend stützt; wobei das Gleitlager (5)
ein elektrisch leitendes Material aufweist und den Gehäusekörper (2) zumindest teilweise elektrisch abschirmt; und
eine Federstütze (6) aufweist, an der ein Federelement(7) gestützt ist, das den beweglichen elektrischen Kontakt (4) in Richtung zum ortsfesten elektrischen Kontakt (3) drückt, wobei der Gehäusekörper (2) an einem seiner axialen Enden einen Flansch (8) aufweist, der ein elektrisch leitendes Material aufweist, wobei das Gleitlager (5) den Flansch (8) zumindest teilweise elektrisch abschirmt, wobei
das Gleitlager (5) einen tubusförmigen Gleitabschnitt (12), der koaxial gleitend auf dem Schaftabschnitt (10) des beweglichen elektrisches Kontakts (4) aufgesetzt ist, und einen Schirmabschnitt (13) aufweist, der sich von dem Gleitabschnitt (12) radial nach außen erstreckt und den Flansch (8) des Gehäusekörpers (2) zumindest teilweise elektrisch abschirmt und
**gekennzeichnet dadurch, dass**
der Schirmabschnitt (13) des Gleitlagers (5) mindestens einen sich spiralförmig erstreckenden Schlitz (14) aufweist.

2. Vakuumschaltvorrichtung (1) gemäß einem der vorherigen Ansprüche, wobei
der bewegliche elektrische Kontakt (4) einen Kontaktabschnitt (9) und einen damit verbundenen axialen Schaftabschnitt (10) aufweist, und
das Federelement (7) koaxial auf dem Schaftabschnitt (10) aufgesetzt ist und zwischen der Federstütze (6) des Gleitlagers (5) und einer weiteren Federstütze (11) des beweglichen elektrischen Kontakts (4) vorgespannt ist.

3. Vakuumschaltvorrichtung (1) gemäß einem der vorherigen Ansprüche, wobei
das Gleitlager (5) durch einen Bajonettverschluss (20), ein Schnappverschluss, eine Klebeverbindung oder ein Gewinde an dem Gehäusekörper (2) angebracht ist.

4. Vakuumschaltvorrichtung (1) gemäß den beiden vorherigen Ansprüchen, wobei
der Bajonettverschluss (20) oder der Schnappverschluss oder die Klebeverbindung oder das Gewinde am Gleitabschnitt (12) des Gleitlagers (5) vorgesehen ist.

5. Vakuumschaltvorrichtung (1) gemäß einem der Ansprüche 1 bis 4, wobei
der Schirmabschnitt (13) des Gleitlagers (5) zum Gehäusekörper (2) hin axial geneigt ist.

6. Vakuumschaltvorrichtung (1) gemäß einem der Ansprüche 1 bis 5, wobei
der Schirmabschnitt (13) an einem axialen Ende des Gleitabschnitts (12) angeordnet ist.

7. Vakuumschaltvorrichtung (1) gemäß einem der Ansprüche 1 bis 6, wobei:
der Schirmabschnitt (13) des Gleitlagers (5) einen Anschlag (22) aufweist, der dazu konfiguriert ist, das Gleitlager (5) in seinem eingebauten Zustand zu zentrieren.

8. Vakuumschaltvorrichtung (1) gemäß einem der Ansprüche 1 bis 7, wobei
der Schirmabschnitt (13) in axialer Richtung elastisch verformbar ist.

9. Vakuumschaltvorrichtung (1) gemäß einem der Ansprüche 1 bis 8, des Weiteren mit:
einem Balg (15), der koaxial über dem Federelement (7) und koaxial um den tubusförmigen Gleitabschnitt (12) des Gleitlagers (5) angeordnet und mit dem beweglichen elektrischen Kontakt (4) einerseits und dem Gehäusekörper (2) andererseits verbunden ist.

10. Vakuumschaltvorrichtung (1) gemäß einem der vorherigen Ansprüche, wobei
die Vakuumschaltvorrichtung (1) eine Vakuumschaltröhre ist.

11. Vakuumschaltvorrichtung (1) gemäß einem der Ansprüche 2 bis 10, wobei
der Schaftabschnitt (10) des beweglichen elektrischen Kontakts (4) axial über das Gleitlager (5) hinaus vorsteht und an seinem axialen Ende einen Kopplungsabschnitt (16) aufweist, an dem ein externes Betätigungselement koppelbar ist, um den beweglichen elektrischen Kontakt (4) zu dem ortsfesten elektrischen Kontakt (3) hin oder von diesem weg zu bewegen.

12. Schaltung (100) mit einem Hauptstrompfad (30) und einem dazu parallelen Nebenstrompfad (40), wobei in dem Nebenstrompfad (40) eine Vakuumschaltvorrichtung (1) gemäß einem der Ansprüche 1 bis 11 angeordnet ist, die folgendes aufweist:
einen Gehäusekörper (2), der ein elektrisch isolierendes Material aufweist;
einen ortsfesten elektrischen Kontakt (3), der ortsfest bezüglich des Gehäusekörpers (2) und innerhalb des Gehäusekörpers (2) angeordnet ist;
einen beweglichen elektrischen Kontakt (4), der beweglich bezüglich des Gehäusekörpers (2) und innerhalb des Gehäusekörpers (2) derart angeordnet ist, dass er bei seiner Bewegung zu dem ortsfesten elektrischen Kontakt (3) mit diesem einen elektrischen Kontakt herstellt und bei seiner Bewegung von dem ortsfesten elektrischen Kontakt (3) den elektrischen Kontakt unterbricht; und
ein Federelement (7), das den beweglichen elektrischen Kontakt (4) in Richtung zum ortsfesten elektrischen Kontakt (3) drückt.

13. Schaltung (100) gemäß dem vorherigen Anspruch, des Weiteren mit:
einem Balg (15), der koaxial um das Federelement (7) herum angeordnet ist oder der durch das Federelement (7) gebildet ist.

14. Schaltung (100) gemäß einem der Ansprüche 12 und 13, wobei mindestens eines der folgenden Merkmale erfüllt ist:
ein Hub des beweglichen elektrischen Kontakts (4) beträgt 4 bis 20 mm, vorzugsweise 6 bis 10 mm;
ein Lastausschaltstrom im Nebenstrompfad (40) ist kleiner als 1250 A, vorzugsweise 630 A ± 30 A;
eine Stromflussdauer während eines Ausschaltvorgangs der Vakuumschaltvorrichtung (1) beträgt 1 bis 20 ms;
die Schaltung (100) wird in einem Spannungsbereich verwendet, der größer als oder gleich 1 kV ist, vorzugsweise in einem Bereich zwischen einschließlich 1 kV und 52 kV;
ein Übernahmestrom bei einer Lasttrennschalter-Sicherungs-Kombination im Nebenstrompfad (40) ist kleiner als 2500 A;
eine Federkonstante des Federelements (7) ist in einem Bereich zwischen einschließlich 1 und 15 N/mm.

## Claims

1. Vacuum switching device (1) having:
a housing body (2) that comprises an electrically insulating material;
a spatially fixed electrical contact (3), which is arranged in a spatially fixed manner in relation to the housing body (2) and within the housing body (2); and
a movable electrical contact (4), which is arranged in a movable manner in relation to the housing body (2) and within the housing body (2) such that, when it is moved toward the spatially fixed electrical contact (3), it establishes electrical contact therewith and, when it is moved away from the spatially fixed electrical contact (3), it interrupts the electrical contact;
wherein
a sliding bearing (5) that is connected to the housing body (2) and supports the movable electrical contact (4) in a sliding manner for the movement thereof toward and away from the spatially fixed electrical contact (3); wherein the sliding bearing (5)
comprises an electrically conductive material and at least partially electrically shields the housing body (2); and
has a spring support (6) that supports a spring element (7) that presses the movable electrical contact (4) in the direction toward the spatially fixed electrical contact (3), wherein the housing body (2), on one of its axial ends, has a flange (8) that comprises an electrically conductive material, wherein the sliding bearing (5) at least partially electrically shields the flange (8), wherein
the sliding bearing (5) has a tubular sliding section (12) that is seated so as to slide coaxially on the shaft section (10) of the movable electrical contact (4), and a shielding section (13) that extends radially externally from the sliding section (12) and at least partially electrically shields the flange (8) of the housing body (2) and
**characterized in that**
the shielding section (13) of the sliding bearing (5) has at least one slot (14) extending in a spiral shape.

2. Vacuum switching device (1) according to one of the preceding claims, wherein
the movable electrical contact (4) has a contact section (9) and an axial shaft section (10) connected thereto, and
the spring element (7) is seated coaxially on the shaft section (10) and is pretensioned between the spring support (6) of the sliding bearing (5) and a further spring support (11) of the movable electrical contact (4).

3. Vacuum switching device (1) according to one of the preceding claims, wherein
the sliding bearing (5) is attached to the housing body (2) by way of a bayonet connection (20), a snap-in connection, an adhesive bond or a thread.

4. Vacuum switching device (1) according to the two preceding claims, wherein
the bayonet connection (20) or the snap-in connection, or the adhesive bond or the thread is provided on the sliding section (12) of the sliding bearing (5).

5. Vacuum switching device (1) according to one of Claims 1 to 4, wherein
the shielding section (13) of the sliding bearing (5) is inclined axially toward the housing body (2).

6. Vacuum switching device (1) according to one of Claims 1 to 5, wherein
the shielding section (13) is arranged on an axial end of the sliding section (12).

7. Vacuum switching device (1) according to one of Claims 1 to 6, wherein:
the shielding section (13) of the sliding bearing (5) has a stop (22) that is configured so as to centre the sliding bearing (5) in its installed state.

8. Vacuum switching device (1) according to one of Claims 1 to 7, wherein
the shielding section (13) is elastically deformable in the axial direction.

9. Vacuum switching device (1) according to one of Claims 1 to 8, furthermore having:
a bellows (15) that is arranged coaxially above the spring element (7) and coaxially around the tubular sliding section (12) of the sliding bearing (5) and is connected to the movable electrical contact (4), on the one hand, and to the housing body (2), on the other hand.

10. Vacuum switching device (1) according to one of the preceding claims, wherein
the vacuum switching device (1) is a vacuum switching tube.

11. Vacuum switching device (1) according to one of Claims 2 to 10, wherein
the shaft section (10) of the movable electrical contact (4) protrudes axially beyond the sliding bearing (5) and, on its axial end, has a coupling section (16) to which an external actuation element is able to be coupled in order to move the movable electrical contact (4) toward the spatially fixed electrical contact (3) or away therefrom.

12. Circuit (100) having a main current path (30) and an auxiliary current path (40) in parallel therewith, wherein a vacuum switching device (1) according to one of Claims 1 to 11 is arranged in the auxiliary current path (40) and comprises the following:
a housing body (2) that comprises an electrically insulating material;
a spatially fixed electrical contact (3), which is arranged in a spatially fixed manner in relation to the housing body (2) and within the housing body (2);
a movable electrical contact (4), which is arranged movably with respect to the housing body (2) and within the housing body (2) in such a way that it makes an electrical contact with it when it moves to the stationary electrical contact (3) and interrupts the electrical contact when it moves from the stationary electrical contact (3); and
a spring element (7) that presses the movable electrical contact (4) in the direction toward the spatially fixed electrical contact (3).

13. Circuit (100) according to the preceding claim, furthermore comprising:
a bellows (15) that is arranged coaxially around the spring element (7) or is formed by the spring element (7).

14. Circuit (100) according to one of Claims 12 and 13, wherein at least one of the following features is achieved:
a lift of the movable electrical contact (4) is 4 to 20 mm, preferably 6 to 10 mm;
a load deactivation current in the auxiliary current path (40) is less than 1250 A, preferably 630 A ± 30 A;
a current flow duration during a deactivation process of the vacuum switching device (1) is 1 to 20 ms;
the circuit (100) is used in a voltage range that is greater than or equal to 1 kV, preferably in a range between 1 kV and 52 kV inclusive;
a takeover current in the case of a load circuit breaker/fuse combination in the auxiliary current path (40) is less than 2500 A;
a spring constant of the spring element (7) is in a range between 1 and 15 N/mm inclusive.

## Revendications

1. Dispositif (1) de commutation sous vide comprenant :
un corps (2) de boîtier, qui a un matériau isolant électriquement ;
un contact (3) électrique fixe en emplacement, qui est disposé fixe en emplacement par rapport au corps (2) du boîtier et dans le corps (2) du boîtier ; et
un contact (4) électrique mobile, qui est monté mobile par rapport au corps (2) du boîtier et à l'intérieur du corps (2) du boîtier, de manière à ce qu'il ménage, lors de son déplacement vers le contact (3) électrique fixe en emplacement avec celui-ci un contact électrique et qu'il interrompt, lors de son éloignement du contact (3) électrique fixe en emplacement, le contact électrique ; dans lequel
un palier (5) lisse, qui est assemblé au corps (2) du boîtier et qui appuie à glissement le contact (4) électrique mobile pour son mouvement de rapprochement et d'éloignement du contact (3) électrique fixe en emplacement ; dans lequel le palier (5) lisse
a un matériau conducteur de l'électricité et blinde électriquement au moins en partie le corps (2) du boîtier ; et
a un appui (6) de ressort, sur lequel est appuyé un élément (7) de ressort, qui pousse le contact (4) électrique mobile en direction du contact (3) électrique fixe en emplacement, dans lequel le corps (2) du boîtier a, à l'une de ses extrémités axiales, une bride (8), qui a un matériau conducteur de l'électricité, dans lequel le palier (5) lisse blinde électriquement au moins en partie la bride (8), dans lequel
le palier (5) lisse a une partie (12) lisse en forme de tube, qui est emmanchée coaxialement à glissement sur la partie (10) de fût du contact (4) électrique mobile, et une partie (13) de blindage, qui s'étend vers l'extérieur radialement de la partie (12) lisse et qui blinde électriquement au moins en partie la bride (8) du corps (2) du boîtier et
**caractérisé en ce que**
la partie (13) de blindage du palier (5) lisse a au moins une fente (14) s'étendant en spirale.

2. Dispositif (1) de commutation sous vide suivant l'une des revendications précédentes, dans lequel
le contact (4) électrique mobile a une partie (9) de contact et une partie (10) de fût axial assemblé à celle-ci, et
l'élément (7) de ressort est emmanché coaxialement sur la partie (10) de fût et est précontraint entre l'appui (6) de ressort du palier (5) lisse et un autre appui (11) de ressort du contact (4) électrique mobile.

3. Dispositif (1) de commutation sous vide suivant l'une des revendications précédentes, dans lequel
le palier (5) lisse est monté sur le corps (2) du boîtier par une fermeture (20) à baïonnette, une fermeture à déclic, un collage ou un filetage.

4. Dispositif (1) de commutation sous vide suivant les deux revendications précédentes, dans lequel
la fermeture (20) à baïonnette ou la fermeture à déclic ou le collage ou le filetage est prévu sur la partie (12) lisse du palier (5) lisse.

5. Dispositif (1) de commutation sous vide suivant l'une des revendications 1 à 4, dans lequel
la partie (13) de blindage du palier (5) lisse est inclinée axialement par rapport au corps (2) du boîtier.

6. Dispositif (1) de commutation sous vide suivant l'une des revendications 1 à 5, dans lequel
la partie (13) de blindage est montée sur une extrémité axiale du palier (12) lisse.

7. Dispositif (1) de commutation sous vide suivant l'une des revendications 1 à 6, dans lequel
la partie (13) de blindage du palier (5) lisse a une butée (22), qui est configurée pour centrer le palier (5) lisse dans son état monté.

8. Dispositif (1) de commutation sous vide suivant l'une des revendications 1 à 7, dans lequel
la partie (13) lisse est déformable élastiquement dans la direction axiale.

9. Dispositif (1) de commutation sous vide suivant l'une des revendications 1 à 8, comprenant en outre :
un soufflet (15), qui est disposé coaxialement sur l'élément (7) de ressort et coaxialement autour de la partie (12) lisse en forme de tube du palier (5) lisse et est assemblé avec le contact (4) électrique mobile d'une part et le corps (2) du boîtier d'autre part.

10. Dispositif (1) de commutation sous vide suivant l'une des revendications précédentes, dans lequel
le dispositif (1) de commutation sous vide est une tube de commutation sous vide.

11. Dispositif (1) de commutation sous vide suivant l'une des revendications 2 à 10, dans lequel
la partie (10) de fût du contact (4) électrique mobile est en saillie axialement au-delà du palier (5) lisse et a, à son extrémité axiale, une partie (16) d'accouplement, à laquelle un élément extérieur d'actionnement peut être accouplé afin de rapprocher ou d'éloigner le contact (4) électrique mobile du contact (3) électrique fixe en emplacement.

12. Circuit (100) comprenant un chemin (30) de courant principal et un chemin (40) de courant auxiliaire, qui lui est parallèle, dans lequel, dans le chemin (40) de courant auxiliaire, est monté un dispositif (1) de commutation sous vide suivant l'une des revendications 1 à 11, qui comporte ce qui suit :
un corps (2) de boîtier, qui a un matériau isolant électriquement ;
un contact (3) électrique fixe en emplacement, qui est disposé fixe en emplacement par rapport au corps (2) du boîtier et dans le corps (2) du boîtier ; et
un contact (4) électrique mobile, qui est monté mobile par rapport au corps (2) du boîtier et à l'intérieur du corps (2) du boîtier, de manière à ce qu'il ménage, lors de son déplacement vers le contact (3) électrique fixe en emplacement, avec celui-ci un contact électrique et qu'il interrompt, lors de son éloignement du contact (3) électrique fixe en emplacement, le contact électrique ; et
un élément (7) de ressort, qui pousse le contact (4) électrique mobile en direction du contact (3) électrique fixe en emplacement.

13. Circuit (100) suivant la revendication précédente, comprenant en outre :
un soufflet (15), qui est disposé coaxialement autour de l'élément (7) de ressort ou qui est formé par l'élément (7) de ressort.

14. Circuit (100) suivant l'une des revendications 12 et 13, dans lequel au moins l'une des caractéristiques suivantes est satisfaite :
une course du contact (4) électrique mobile va de 4 à 20 mm, de préférence de 6 à 10 mm ;
un courant de déclenchement de charge dans le chemin (40) de courant auxiliaire plus petit que 1250 A, de préférence de 630 A ± 30 A ;
une durée du flux de courant pendant une opération de déclenchement du dispositif (1) de commutation sous vide de 1 à 20 ms ;
le circuit (100) est utilisé dans une plage de tension, qui est supérieure ou égale à 1 kV, de préférence dans une plage comprise entre et y compris entre 1 kV et 52 kV ;
un courant de prise en charge pour une combinaison de sécurisation-sectionneur en charge dans le chemin (40) de courant auxiliaire plus petit que 2500 A ;
une constante de ressort de l'élément (7) de ressort est dans une plage comprise et y compris entre 1 et 15 N/mm.
